# EUROPÄISCHE PATENTSCHRIFT

(11) **EP 0 693 608 B1**
(45) Veröffentlichungstag und Bekanntmachung des Hinweises auf die Patenterteilung: **09.02.2005**
(21) Anmeldenummer: 95115787.4
(22) Anmeldetag: 06.10.1995
(51) Int. Cl.: E05D 15/50, E05D 3/02, B25H 3/02, A45C 13/00, A45C 13/02, E05D 7/10, B65D 43/16

(54) **Teil für eine zweiteilige Box, Box aus solchen Teilen und Satz solcher Teile**
Part for a two-part box, box made of such parts, and set of such parts
Partie pour une boîte en deux parties, boîte faite de telles parties, et ensemble de telles parties

(43) Veröffentlichungstag der Anmeldung: 24.01.1996
(73) Patentinhaber: IMPEX PATRICK WYSS, CH-8617 Mönchaltorf (CH)
(72) Erfinder: Wyss, Patrick, CH-4656 Starrkirch (CH)
(74) Vertreter: Troesch Scheidegger Werner AG

(56) Entgegenhaltungen:
- CH-A- 662 487
- DE-A- 3 030 756
- DE-A- 3 148 986
- US-A- 4 615 464
- US-A- 5 274 881

## Beschreibung

Die vorliegende Erfindung betrifft einen Satz von mindestens drei Boxenschalen sowie eine Box aus zwei der erwähnten Boxenschalen.

Es sind Kunststoffboxen eingangs genannter Art bekannt, bei welchen in mindestens einem der Teile Kunststoffaufnahmen eingeformt sind. Dabei sind nicht Boxen angesprochen, welche einen Gehäuseteil umfassen, woran, lösbar und ähnlich Pralineneinlagen, Einlagen aufgenommen sind jeweils mit den erwähnten Stückaufnahmen, sondern vielmehr Boxen, woran die erwähnten Aufnahmen in die diesbezüglich einteilig ausgebildeten Boxenteile eingeformt sind.

Derartige Boxen weisen entlang jeweiliger Scharnierpartien je vorspringende, gleich lange Scharnierlaschen auf, welche, an jedem der Teile einzeln betrachtet, Abschnitte zwischen sich frei lassen, in welche jeweils die Laschen des andern Teils eingreifen.

Dabei ist es üblich, dass, betrachtet ausgehend vom einen Ende der Scharnierpartie eines der Boxenteile, sich gleich lang ausgebildete Scharnierlaschen und Abschnitte so folgen, dass entweder an beiden Enden der Scharnierpartie je eine Lasche vorgesehen ist oder je ein laschenfreier Abschnitt für die Aufnahme einer Lasche des andern Teils. Diese Boxenteile sind durch eine im wesentlichen unlösbare Scharnierverbindung miteinander verbunden.

Damit legt eine vorliegende Box der erwähnten bekannten Art abschliessend, mit ihren Kunststoffaufnahmen in vorzugsweise beiden Boxenteilen, die Stücke, welche in der Box aufgenommen werden können, fest.

Aus der CH-A-662 487 ist eine Box bestehend aus zwei Boxenschalen bekannt. Die Boxenschalen sind, zur Senkung der Herstellungskosten, identisch ausgestattet. In die Boxenschalen werden Einsätze eingelegt, die z.B. geschäumt, tiefgezogen oder gestanzt sein können und die Vertiefungen bzw. Aussparungen für die Aufnahme bestimmter Gegenstände, z.B. von Werkzeugen, besitzen.

Ausgehend von den erwähnten bekannten Boxen bzw. ihren Teilen ist es Aufgabe der vorliegenden Erfindung, die Flexibilität bezüglich der Zusammenstellung des Inhaltes einer Box zu erhöhen. Dies wird durch Bereitstellung eines Satzes von mindestens drei Boxenschalen nach dem Wortlaut von Anspruch 1 erreicht.

Damit wird es möglich, dass nicht mehr ganze Boxen mit zugehörigen Sätzen von Stüken beispielsweise zum Verkauf angeboten werden müssen, sondern, dass ein Käufer, je nach seinen spezifischen Bedürfnissen, Boxenteile mit den gewünschten Aufnahmen und damit Stücken "modular" zusammenstellen und die Box auf einfache Art und Weise komplettieren kann. Desgleichen sollen beispielsweise Handwerker je nach Bedarf eine Box so zusammenstellen können, dass die gerade benötigten Werkzeugteile dann vereint aufgenommen werden.

Es werden mithin die an den bekannten Boxen der in der CH-A-662 487 beschriebenen Art eingesetzten Boxenschalen, jedoch mit daran integrierten Aufnahmen für Stückgüter, bedarfsabhängig aus dem Satz zusammengestellt.

Damit wird es möglich, zwei der erwähnten Boxenschalen aus dem erfindungsgemässen Satz frei zu verbinden. Es können bezüglich der Scharnierpartie gleich ausgebildete Boxenschalen mit völlig unterschiedlichen Aufnahmemustern versehen werden und flexibel jeweils zwei, den jeweiligen Bedürfnissen entsprechend, zu einer Box komplettiert werden.

Obwohl die Lösbarkeit der einzelnen Boxenschalen auch durch entsprechende Ausformungen und Einformungen an den Laschen in Scharnierachsrichtung, schnappverschlussähnlich, realisierbar ist, wird vorgeschlagen, dass die Scharnierlaschen eine mindestens im wesentlichen geschlossene Durchgangsöffnung in der erwähnten Achsrichtung definieren. Im weiteren ist am erfindungsgemässen Satz mindestens eine der Boxenschalen vorzugsweise einteilig aus Kunststoff gefertigt.

Das sich ergebende weitere Problem, wonach nämlich die Boxenschalen des Satzes auch komplementäre Verschlussteile aufweisen sollten, wird in einer ersten Variante dadurch gelöst, dass an den Boxschalen des erfindungsgemässen Satzes entfernbare Verschlusspartien vorgesehen sind, bevorzugterweise je ein oder mehrere Magnete, die in entsprechende Aufnahmen an den Boxenteilen einlegbar bzw. einklemmbar sind.

In einer weiteren bevorzugten Ausführungsvariante weisen die Boxenschalen an zwei sich gegenüberliegenden Seiten Scharnierpartien der angegebenen Art auf, mit Abschnitten und Laschen, wobei die Laschen und Abschnitte an einer Scharnierpartie bezüglich denjenigen an der anderen versetzt angeordnet sind. Dabei weisen auch hier die Scharnierlaschen Durchgangsbohrungen auf, womit aus zwei der letzterwähnten Boxenschalen eine Box zusammengestellt werden kann, indem je ein Scharnierbereich jeder Schale mittels Stiften scharnierverbunden wird und die Scharnierpartien an den nicht verbundenen Schalenseiten mit den identischen Stiften als Verschlusspartien eingesetzt werden. Damit wird eine sehr hohe Flexibilität erzielt, die Boxen nach Wunsch zusammenzustellen.

Die Erfindung wird anschliessend beispielsweise anhand von Figuren erläutert.

Es zeigen:
- Fig. 1: perspektivisch, eine erste Ausführungsform einer erfindungsgemässen Box mit erster Ausführungsform von Boxenschalen;
- Fig. 2: eine zweite bevorzugte Ausführungsform einer erfindungsgemässen Box mit bevorzugten Boxenschalen;
- Fig. 3: den unteren Ausschnitt einer Box nach Fig. 2 in geschlossenem Zustand;
- Fig. 4: beispielsweise, die Ausbildung der Stifte für die Box nach Fig. 1 oder 2, z.B. mit Schnappring.

Fig. 1 zeigt, perspektivisch, eine erste erfindungsgemässe Box mit zwei Boxenschalen, im weiteren Boxenteile genannt, in erster Realisationsform.

Ein erster Teil 1, vorzugsweise einteilig aus Kunststoff geformt, umfasst eine sich linear erstreckende Scharnierpartie 3, woran mindestens eine, vorzugsweise zwei oder mehr Scharnierlaschen 5 angeformt sind. Entlang der Partie 3, in Scharnierachsrichtung x fortschreitend, ist am einen Ende der Partie 3 eine Lasche 5, hingegen am andern Ende ein laschenfreier Abschnitt 7 vorgesehen. Entlang der Partie 3 sind Laschen 5 und Abschnitte 7 ohne Laschen vorgesehen, wobei in besagter Richtung x alle Laschen und laschenfreien Abschnitte 5 bzw. 7 im wesentlichen gleich lang oder die Abschnitte 7 länger sind.

Am Teil 1 sind Aufnahmen 9 für die Stücke eines Satzes von z.B. Werkzeugen eingeformt. Bündig mit der Flachseite 11 des Teiles 1, worin die Aufnahmen 9 eingeformt sind, ist eine Halteschlaufe 13 angeformt.

Der zweite Teil 20 der erfindungsgemässen Box ist, insbesondere bezüglich Scharnierpartie 3, gleich ausgebildet wie die Partie 3 am vorbeschriebenen Teil 1. Damit können diese beiden Teile 1 und 20 verbunden werden und durch Einführen eines lösbaren Scharnierstiftes 15 in Oeffnungen 17, je in den Scharnierlaschen 5, verbunden werden. Am zweiten Teil 20 sind gleiche oder anders ausgeformte Aufnahmen 9' für den gleichen oder einen andern Satz von Stücken, insbesondere Werkzeugstücken, eingeformt.

Der Verschluss der zu einer Box zusammengestellten Boxenteile 1 und 20 wird z.B. mittels entfernbarer Verschlussorgane je an den Teilen 1, 20 realisiert, z.B. durch Permanentmagnete 21, welche in entsprechende Aufnahmen 9a bzw. 9a' eingesteckt werden.

Wie ersichtlich, können für die Fertigung dieser Teile 1 und 20, was ihre Aussenform mit den Scharnierpartien 3 anbelangt, die gleichen Werkzeuge eingesetzt werden. Beliebig können Teile entsprechend 1 und 20 frei zusammengestellt werden, je nach Bedürfnis bezüglich der aufzunehmenden Sätze von Stüken.

In Fig. 2 ist, in Darstellung analog zu derjenigen von Fig. 1, eine bevorzugte Ausführungsform der erfindungsgemässen Box mit entsprechend bevorzugter Ausbildung ihrer Boxenteile dargestellt. Es sind für die funktionell gleichen Teile der Box die bereits in Fig. 1 verwendeten Bezugszeichen verwendet. Die Boxenteile 1 und 20 weisen je zwei Scharnierpartien 3 auf, die sich entlang paralleler Seiten gegenüberliegen. Entlang dieser an einem Teil 1 bzw. 20 vorgesehenen Scharnierpartien 3 wechseln sich die Laschen 5 mit Abschnitten 7 gestaffelt ab, wie in Fig. 2 durch die gestrichelt eingetragene Zuordnung dargestellt ist. Bevorzugterweise ist auf beiden Seiten je eines Teils eine Halteeinformung 16 vorgesehen.

Wie ersichtlich, können nun diese Teile völlig frei zusammengestellt werden, und zudem wirkt eine Scharnierpartie tatsächlich als Scharnier, während die andere als Verschlusspartie dient. Hierzu werden für Scharnierbildung und Verschlussbildung vorzugsweise dieselben Stifte 15a bzw. 15b eingesetzt, die bevorzugterweise mit den jeweiligen Laschen 5 eine Schnappverbindung eingehen und zu diesem Zweck beispielsweise mit einem Schnappring 30 endständig versehen sind.

Bevorzugterweise, und wie in Fig. 3 dargestellt, sind die Scharnierlaschen 5 in die abgerundete Form der Teile 1 bzw. 20 eingeformt, welch letztere je Standausformungen 22 aufweisen, um die erfindungsgemässe Box auf der jeweiligen scharnierbehafteten Schmalseite abstellen zu können.

Im weiteren können (nicht dargestellt) auf der Aussenseite der Box Markierungsschieber vorgesehen sein, mit welchen, flexibel, beispielsweise mit selektiv abdeckbarer Pfeilangabe, jeweils angezeigt werden kann, was Scharnierpartie und was Verschlusspartie ist, damit, je nach Füllinhalt der Box, jeweils auf der richtigen Seite geöffnet wird.

## Patentansprüche

1. Satz von mindestens drei Boxenschalen (1, 20) für eine Kunststoffbox, bei dem
• mindestens zwei der Schalen integral Aufnahmen (9) für Stückgüter je eines Stückgutsatzes haben und
• jede der Schalen mindestens zwei im wesentlichen gleich lange Scharnierlaschen (5) an einer Scharnierpartie (3) hat, welche zwischen sich einen Abschnitt (7) frei lassen,
• in Scharnierachsrichtung (x) fortschreitend, am einen Ende der Schale eine Scharnierlasche (5), am anderen ein Abschnitt (7) vorgesehen ist,
• mindestens ein zwischen den Scharnierlaschen (5) liegender Abschnitt (7) mindestens gleich lang ist wie die Laschen (5),
• die Schalen (1, 20) so ausgebildet sind, dass jede mit jeder der verbleibenden zwei gelenkig zur Kunststoffbox verbindbar ist, mit wählbarer Kombination der in der Box zusammengestellten Stückgutsätze.

2. Satz nach Anspruch 1, **dadurch gekennzeichnet, dass** die Scharnierlaschen (5) der Boxenschalen (1, 20) eine mindestens im wesentlichen geschlossene Durchgangsöffnung (17) in der erwähnten Richtung (x) definieren.

3. Satz nach einem der Ansprüche 1 oder 2, **dadurch gekennzeichnet, dass** mindestens eine der Boxenschalen (1, 20) einteilig aus Kunststoff gefertigt ist.

4. Satz nach einem der Ansprüche 1 bis 3, **dadurch gekennzeichnet, dass** entlang sich gegenüberliegender Seiten mindestens einer der Boxenschalen (1, 20) je eine Scharnierpartie (3) vorgesehen ist, woran, in der Scharnierachsrichtung, die Scharnierlaschen (5a, 5b) angeordnet sind, wobei vorzugsweise an beiden sich gegenüberliegenden Seiten der Boxenschale (1, 20) eine Griffpartie (16) angeformt ist.

5. Satz nach einem der Ansprüche 1 bis 4, **dadurch gekennzeichnet, dass** an den Boxenschalen eine entfernbare Verschlusspartie (21) einsetzbar ist, vorzugsweise ein Magnetteil.

6. Satz nach einem der Ansprüche 1 bis 5, **dadurch gekennzeichnet, dass** die Boxenschalen (1, 20) an zwei sich gegenüberliegenden Seiten eine Scharnierpartie (3) mit den Scharnierlaschen (5) haben.

7. Satz nach Anspruch 6, **dadurch gekennzeichnet, dass** die Boxenschalen an den sich gegenüberliegenden Seiten eine Griffpartie (16) haben.

8. Aus zwei der Boxenschalen des Satzes nach einem der Ansprüche 1 bis 6 zusammengestellte Box.

9. Box nach Anspruch 8, **dadurch gekennzeichnet, dass** die jeweiligen Scharnierlaschen (5) und Zwischenabschnitte (7) der Boxenschalen ineinandergreifen und mindestens ein ausziehbarer Scharnierstift (15) die Laschen verbindet.

10. Box nach Anspruch 9, **dadurch gekennzeichnet, dass** beide Boxenschalen (1, 20) an zwei sich gegenüberliegenden Seiten mit Scharnierlaschen (5) als Scharnierpartie (3) ausgebildet sind, und dass die Scharnierlaschen (5) in erwähnter Richtung eine im wesentlichen geschlossene Durchgangsöffnung definieren, wobei ein erster Stift (15a) als Verschlussstift, ein zweiter (15b) als Scharnierstift eingesetzt sind.

11. Box nach einem der Ansprüche 9 oder 10, **dadurch gekennzeichnet, dass** der oder die Stifte (15, 15a, 15b) mit den Scharnierlaschen (5) eine lösbare Rastverbindung bilden.

12. Verwendung des Satzes nach einem der Ansprüche 1 bis 7 oder der Box nach einem der Ansprüche 8 bis 11 zur Aufnahme von Werkzeugen oder zusammengehörender Werkzeugteile.

## Claims

1. Set of at least three box shells (1, 20) for a plastic box in which
- at least two of the shells have integral recesses (9) for items of a set of goods, and
- each of the shells has at least two hinge tabs (5) of essentially equal length on one hinge part (3), leaving a clear section (7) in-between,
- progressing in the hinge axial direction (x), at one end of the shell is provided a hinge tab (5) and at the other a section (7),
- at least one section (7) between the hinge tabs (5) is at least as long as the tabs (5),
- the shells (1, 20) are designed so that each can be connected with each of the remaining two in an articulated manner to form a plastic box, with optional combination of the sets of goods assembled in the box.

2. Set according to claim 1, **characterised in that** the hinge tabs (5) of the box shells (1, 20) define an at least essentially closed through opening (17) in the said direction (x).

3. Set according to any of claims 1 or 2, **characterised in that** at least one of the box shells (1, 20) is made of one piece from plastic.

4. Set according to any of claims 1 to 3, **characterised in that** along opposite sides of at least one of the box shells (1, 20) is provided at least one hinge part (3) on each side, at which in the hinge axial direction the hinge tabs (5a, 5b) are arranged, where preferably a handle part (16) is formed on both opposite sides of the box shells (1, 20).

5. Set according to any of claims 1 to 4, **characterised in that** a removable closing part (21) can be used on the box shells, preferably a magnetic part.

6. Set according to any of claims 1 to 5, **characterised in that** the box shells (1, 20) have a hinge part (3) with the hinge tabs (5) on two opposite sides.

7. Set according to claim 6, **characterised in that** the box shells have a handle part (16) on the opposite sides.

8. Box assembled from two of the box shells of the set according to any of claims 1 to 6.

9. Box according to claim 8, **characterised in that** the hinge tabs (5) and intermediate sections (7) of the box shells intermesh and at least one removable hinge pin (15) connects the tabs.

10. Box according to claim 9, **characterised in that** the two box shells (1, 20) on two opposite sides are formed with hinge tabs (5) as the hinge part (3) and that the hinge tabs (5) in the said direction define an essentially closed through opening, a first pin (15a) being used as a closing pin and a second (15b) as the hinge pin.

11. Box according to any of claims 9 or 10, **characterised in that** the pin(s) (15, 15a, 15b) with the hinge tabs (5) forms a separable locking connection.

12. Use of the set according to any of claims 1 to 7 for the box according to any of claims 8 to 11, to hold tools or associated tool parts.

## Revendications

1. Ensemble d'au moins trois coques de boîte (1, 20) pour une boîte en matière plastique, dans lequel
- au moins deux des coques contiennent des logements intégrés (9) pour des articles individuels d'une marchandise et
- chacune des coques présente sur une partie formant charnière (3) au moins deux pattes de charnières (5) sensiblement de même longueur qui laissent entre elles une section libre (7),
- dans le sens de l'axe de la charnière (x), une patte de charnière (5) est prévue à une extrémité de la coque et une section (7) est prévue à l'autre extrémité,
- au moins une section (7) située entre les pattes de charnière (5) est au moins aussi longue que les pattes (5),
- les coques (1, 20) sont conçues pour que chacune soit apte à être reliée de manière articulée à chacune des deux autres pour former la boîte en matière plastique, étant précisé que l'on peut choisir une combinaison des articles réunis dans la boîte.

2. Ensemble selon la revendication 1, **caractérisé en ce que** les pattes de charnière (5) des coques de boîte (1, 20) définissent dans le sens (x) mentionné une ouverture de passage (17) au moins sensiblement fermée.

3. Ensemble selon la revendication 1 ou 2, **caractérisé en ce que** l'une au moins des coques de boîte (1, 20) est réalisée d'une seule pièce en matière plastique.

4. Ensemble selon l'une des revendications 1 à 3, **caractérisé en ce qu'**il est prévu le long de chacun des côtés opposés de l'une au moins des coques de boîte (1, 20) une partie formant charnière (3) sur laquelle les pattes de charnière (5a, 5b) sont disposées dans le sens de l'axe de la charnière, une partie formant poignée (16) étant rapportée sur les deux côtés opposés de la coque de boîte (1, 20).

5. Ensemble selon l'une des revendications 1 à 4, **caractérisé en ce qu'**un élément de fermeture amovible (21), de préférence un élément magnétique, est apte à être placé sur les coques de boîte.

6. Ensemble selon l'une des revendications 1 à 5, **caractérisé en ce que** les coques de boîte (1, 20) présentent sur deux côtés opposés une partie formant charnière (3) avec les pattes de charnière (5).

7. Ensemble selon la revendication 6, **caractérisé en ce que** les coques de boîte présentent sur les côtés opposés une partie formant poignée (16).

8. Boîte formée de deux des coques de boîte de l'ensemble selon l'une des revendications 1 à 6.

9. Boîte selon la revendication 8, **caractérisée en ce que** les pattes de charnière (5) et les sections intermédiaires (7) des coques de boîte respectives s'emboîtent et au moins une tige de charnière amovible (15) relie les pattes.

10. Boîte selon la revendication 9, **caractérisée en ce que** les deux coques de boîte (1, 20) sont pourvues, sur deux côtés opposés, de pattes de charnière (5) comme partie formant charnière (3), et **en ce que** les pattes de charnière (5) définissent dans le sens mentionné une ouverture de passage sensiblement fermée, une première tige (15a) servant de tige de fermeture tandis qu'une seconde tige (15b) sert de tige de charnière.

11. Boîte selon la revendication 9 ou 10, **caractérisée en ce que** la ou les tiges (15, 15a, 15b) forment avec les pattes de charnière (5) une liaison par encliquetage amovible.

12. Utilisation de l'ensemble selon l'une des revendications 1 à 7 ou de la boîte selon l'une des revendications 8 à 11 pour recevoir des outils ou des éléments d'outils qui vont ensemble.
